# EUROPÄISCHE PATENTSCHRIFT

(11) **EP 1 775 530 B1**
(45) Veröffentlichungstag und Bekanntmachung des Hinweises auf die Patenterteilung: **12.12.2007**
(21) Anmeldenummer: 05022246.2
(22) Anmeldetag: 12.10.2005
(51) Int. Cl.: F25B 43/00, F25B 9/00

(54) **verfahren zur Herstellung einer Vorrichtung zum Sammeln und Trocknen eines Kühlmittels in einer Klimaanlage**
Method for producing a device for collecting and drying a refrigerant in an air conditioning unit
Procédé pour la fabrication d'un dispositif pour collecter et sécher un réfrigerant dans un appareil de conditionnement d'air

(43) Veröffentlichungstag der Anmeldung: 18.04.2007
(73) Patentinhaber: COEXAL GmbH, 99894 Schönau v.d. Walde (DE)
(72) Erfinder: Prinz, Wolfgang, 99894 Schönau v.d. Walde (DE); Grossmann, Norbert, 99897 Tambach-Dietharz (DE)
(74) Vertreter: Wächter, Jochen

(56) Entgegenhaltungen:
- EP-A- 1 564 510
- US-A- 4 675 971
- US-A- 5 906 112
- US-A1- 2005 081 559

## Beschreibung

Die vorliegende Erfindung betrifft ein Verfahren zur Herstellung einer Vorrichtung zum Sammeln und Trocknen eines Kühlmittels in einer Klimaanlage.

Bei üblichen Klimaanlagen, insbesondere für Kraftfahrzeuge, sind neben den Baugruppen Kompressor, Verflüssiger/Kondensator, Expansionsventil und Verdampfer kombinierte Sammler/Trockner im Einsatz, die zur Aufnahme des flüssigen Kühlmittels dienen. In diesen Sammlern wird das vom Verdampfer nicht komplett in Gas umgewandelte Kühlmittel gesammelt, damit keine Flüssigkeit zum Kompressor gelangt. Da die Menge des zirkulierenden Kühlmittels abhängig von der Wärmebelastung variiert, sind diese Sammler/Trockner unbedingt erforderlich. Üblicherweise werden darin außerdem beispielsweise mittels eines Siebs Fremdkörper entfernt, und der integrierte Trockner dient zur Absorption der Feuchtigkeit aus dem Kühlmittel. Dies ist notwendig, da z.B. beim Einbau Feuchtigkeit in die Anlage gelangt. Die hygroskopische Substanz des Trockners kann beispielsweise als Granulat ausgebildet sein, das das dem Kühlmittel entzogene Wasser chemisch bindet. Damit wird die Korrosionsgefahr ebenso wie die Vereisung des Expansionsventils verringert und der Verdichter vor Beschädigung geschützt.

Die heute auf dem Markt befindlichen Klimaanlagen für Kraftfahrzeuge verwenden üblicherweise das Kühlmittel R134a. Die hierfür verwendeten Vorrichtungen zum Sammeln und Trocknen des Kühlmittels werden aus Edelstahl bzw. Aluminiumlegierungen aus einem Gehäuse und einem Deckel hergestellt. Das Gehäuse und der Deckel werden nach der Montage der Einbauteile, d.h. des Filters, integrierter Rohrleitungen, des Behälters für das Trockenmittel etc., miteinander verschweißt.

In jüngerer Zeit werden bereits zu Testzwecken und in kleinen Serien CO₂-Klimaanlagen für Kraftfahrzeuge hergestellt. Derartige Systeme benötigen zur Funktionsfähigkeit einen sehr hohen Druck im Verhältnis zum derzeit eingesetzten Kühlmittel R134a. Somit werden an die Bauteile des Systems sehr hohe Anforderungen hinsichtlich des Berstverhaltens gestellt. Aufgrund des erhöhten Drucks müssen die Gehäuse der Sammler/Trockner, die nach dem üblichen Verfahren hergestellt werden, besonders dickwandig sein, wobei das Gewicht der Gesamtvorrichtung unerwünscht steigt. Außerdem sind die Schweißnähte bei Verwendung von CO₂ als Kühlmittel als Schwachstellen im System für Druckbelastung und Korrosion besonders kritisch. Eine Minimierung der Wandstärke ist bei derartigen verschweißten Konstruktionen nicht möglich, da durch Gefügeänderungen die Festigkeitswerte und die Korrosionsbeständigkeit negativ beeinflusst werden. Außerdem werden die Einbauteile beim Schweißen einer großen thermischen Belastung ausgesetzt.

Aus der EP 1 564 510 A2 ist bereits ein Sammler für Klimaanlagen bekannt, bei dem das Gehäuse mittels Kaltverformung an seinem offenen Ende so verformt wird, dass eine Schulter mit einer Öffnung entsteht. Im Bereich der Öffnung wird ein Gewinde in die Schulter geschnitten, damit ein Berstverschluss eingeschraubt werden kann.

Der vorliegenden Erfindung liegt die Aufgabe zugrunde, ein Verfahren zur Herstellung einer verbesserten Vorrichtung zum Sammeln und Trocknen eines Kühlmittels in einer Klimaanlage anzugeben, das einfach und sicher vonstatten geht und bei dem möglichst wenig Material verbraucht wird.

Diese Aufgabe wird durch das Verfahren gemäß Anspruch 1 gelöst.

Das erfindungsgemäße Verfahren zur Herstellung einer Vorrichtung zum Sammeln und Trocknen eines Kühlmittels in einer Klimaanlage weist folgende Schritte auf: Ausbilden eines Gehäusegrundelements aus Metall in Form einer Hülse mit Seitenwänden, einem geschlossenen Ende und einem offenen Ende und Ausbilden eines Eingangsanschlusses zum Zuführen des Kühlmittels und eines Ausgangsanschlusses zur Abgabe des Kühlmittels im Gehäusegrundelement; Befestigen einer Mehrzahl von Einbauteilen im Inneren des Gehäusegrundelements; und mehrfaches spanloses Umformen der Seitenwände des hülsenförmigen Grundelements am offenen Ende zu einer Schulter zum Ausbilden eines einstückigen Gehäuses mit einer Durchtrittsöffnung für eine Sicherheitsarmatur gegen Überdruck. Um die Umformung Material schonend durchzuführen, findet das spanlose Umformen in wenigstens drei Schritten mit jeweils verschiedenen Formwerkzeugen statt. Um das Eindringen von Spänen in das Innere der Vorrichtung zum Sammeln und Trocknen eines Kühlmittels vollständig auszuschließen, wird außerdem ein Gewinde in die Durchtrittsöffnung spanlos geformt.

Dieses Verfahren ist besonders einfach, spart Material ein und umgeht die Notwendigkeit eines Schweißvorgangs, so dass insgesamt eine leichtgewichtige Vorrichtung zum Sammeln und Trocknen eines Kühlmittels hergestellt wird, die zudem sicher ist und lange Zeit funktionsfähig ist. Gleichzeitig findet durch den Umformungsprozess eine Stauchung des Materials am offenen Ende des hülsenförmigen Grundelements statt, die zu einer Wandverdickung und gleichzeitig einer Festigkeitszunahme führt.

Bevorzugte Ausführungsformen sind in den Unteransprüchen angegeben.

Weitere Einzelheiten, Merkmale und Vorteile der vorliegenden Erfindung ergeben sich aus der nachfolgenden Beschreibung unter Bezugnahme auf die Zeichnungen.
- Fig. 1: zeigt einen Querschnitt durch eine beispielhafte Ausführungsform einer Vorrichtung zum Sammeln und Trocknen eines Kühlmittels in einer Klimaanlage, hergestellt gemäß der vorliegenden Erfindung; und
- Fig. 2: zeigt eine schematische Querschnittsdarstellung der erfindungsgemäßen Umformungsschritte des Gehäusegrundelements zur Bildung einer Schulter mit der Öffnung sowie der dafür verwendeten Formwerkzeuge.

Fig. 1 ist eine Querschnittsansicht einer erfindungsgemäß hergestellten Vorrichtung zum Sammeln und Trocknen eines Kühlmittels in einer Klimaanlage für vorzugsweise Kraftfahrzeuge. Das Gehäuse 3 der Vorrichtung ist im wesentlichen patronenförmig ausgebildet, wobei die Seitenwände 4 zu einer Spitze der Patrone zusammenlaufen. Die Spitze ist im dargestellten Beispielsfall als vollständig abgerundete Schulter 5 ausgebildet. Als Material des Gehäuses 3 wird üblicherweise ein geeignetes Metall oder eine Metalllegierung verwendet. Bevorzugt kann ein im Fließpressverfahren hergestelltes, dickwandiges Aluminiumteil verwendet werden, wobei insbesondere der Einsatz von AIMgSi1 gute Ergebnisse lieferte. Hierbei wurde bei einem Volumeninhalt im Innenraum 7 des Gehäuses 3 von 600 ml und einem Außendurchmesser von 75 mm eine Wandstärke von ca. 4,9 ± 0.2 mm erfolgreich getestet. Selbstverständlich können aber auch andere Materialien eingesetzt werden, und die Wandstärke hängt neben dem notwendigen Volumeninhalt vom erforderlichen Berstdruck ab.

Das Gehäuse 3 weist in seiner Grundplatte 9 einen Eingangsanschluss 11 zum Zuführen eines Kühlmittels (nicht dargestellt) und einen Ausgangsanschluss 13 zur Abgabe des Kühlmittels auf. Die hier beschriebene Vorrichtung ist insbesondere für den Einsatz von CO₂ als Kühlmittel hervorragend geeignet, allerdings können auch alle anderen konventionellen Kühlmittel verwendet werden.

Der Eingangsanschluss 11 und der Ausgangsanschluss 13 in der Grundplatte 9 des Gehäuses 3 sind in dort vorgesehenen Anschlussbohrungen 15 eingebracht und auf gasdichte Weise befestigt.

Mit dem Ausgangsanschluss 13 ist ein im wesentlichen U-förmiges Rohr 17 verbunden, das einen kürzeren Schenkel 19 und einen längeren Schenkel 21 aufweist. Der längere Schenkel 21 ist unmittelbar mit dem Ausgangsanschluss 13 zur Abgabe des Kühlmittels verbunden, wobei sich das U-förmige Rohr 17 im wesentlichen durch den gesamten Innenraum 7 des Gehäuses 3 erstreckt und sein Scheitel 23 nahe der Schulter 5 des Gehäuses 3 angeordnet ist. Der kürzere Schenkel 19 ist vorzugsweise nur geringfügig kürzer als der längere Schenkel 21 und erstreckt sich bis nahe an eine Innenfläche 25 der Grundplatte 9 des Gehäuses 3 heran. Der genaue Abstand hiervon wird durch den Flüssigkeitsinhalt des Klimakreislaufes festgelegt. Im flüssigen Zustand des Kühlmittels muss der Volumeninhalt des Sammlers so groß sein, dass der Behälter nicht überläuft.

Zwischen den beiden Schenkeln 19 und 21 des U-förmigen Rohrs 17 ist ein Behälter 27 angebracht, der mit einem Trockenmittel 29 gefüllt ist. Der Behälter 27 kann entweder unmittelbar am Rohr 17 mittels einer üblichen Befestigungsvorrichtung befestigt sein, im vorliegenden Fall ist er jedoch als Gazebeutel ausgebildet, der zwischen die beiden Schenkel 19 und 21 des Rohrs 17 eingeklemmt ist. Als Trockenmittel 29 kann ein handelsübliches Trockenmittel verwendet werden, beispielsweise das Granulat XH-7.

Mit dem Eingangsanschluss ist ein Einfüllrohr 31 gasdicht verbunden, das in den Innenraum 7 des Gehäuses 3 vorsteht. Außerdem ist im Bereich des Scheitels 23 des Rohrs 17 ein Filter 39 zum Ausfiltern von Partikeln vorgesehen, und unmittelbar im Scheitel 23 des Rohrs 17 ist eine Beölungsbohrung 41 angeordnet, die einen Ölsumpf aufnimmt. Das Öl wird durch den Volumenstrom des gasförmigen Kühlmittels mitgeführt und dient der Schmierung des Kompressors.

Das Rohr 17, das Einfüllrohr 31, der Filter 39 sowie der Behälter 27 für das Trockenmittel 29 werden im Folgenden auch als "Einbauteile" bezeichnet, da sie vor dem Verschließen des Innenraums 7 des Gehäuses 3 bereits montiert sein müssen.

Im Bereich der Schulter 5 des Gehäuses 3 ist eine Durchtrittsöffnung 43 ausgebildet, die ein geformtes Gewinde aufweist und in die eine Sicherheitsarmatur 45 gegen Überdruck eingeschraubt, ist. Diese dient zum Ausgleich eines möglicherweise plötzlich entstehenden Überdrucks im Behälter 3 und ist vorzugsweise als Berstscheibe ausgebildet. Im Übrigen ist die gesamte Vorrichtung im wesentlichen diffusionsdicht, um ein Austreten des Kühlmittels zu verhindern.

Im Folgenden wird die Funktionsweise der Vorrichtung zum Sammeln und Trocknen eines Kühlmittels beschrieben. Das Kühlmittel tritt durch den Eingangsanschluss 11 und das Einfüllrohr 31 in den Innenraum 7 des Gehäuses 3 ein. Mit zunehmender Füllung des Innenraums 7 benetzt das Kühlmittel notwendigerweise das Trockenmittel 29 im Behälter 27. Dadurch wird dem Kühlmittel Feuchtigkeit entzogen, die in dem Granulat 29 chemisch gebunden wird. Anschließend wird Kühlmittel durch das U-förmige Rohr 17 zum Ausgangsanschluss 13 geleitet, von dem es wieder in den Kreislauf der Klimaanlage gelangt, wobei das Kühlmittel aufgrund seiner Strömung aus dem Ölsumpf in der Beölungsbohrung 41 zusätzlich kleine Ölpartikel mitnimmt, die für eine automatische Ölung der nachfolgenden Komponenten sorgen.

Im Falle eines plötzlich auftretenden Überdrucks im Innenraum 7 wird die Berstscheibe 45 bersten und somit schlimmere Auswirkungen auf den gesamten Kreislauf verhindern.

Natürlich können auch andere Anordnungen der Einbauteile im Innenraum 7 des Gehäuses 3 vorgenommen werden, die im Rahmen des Fachwissens eines Fachmanns liegen. Dies trifft auch für alle Befestigungsvorrichtungen und die Verbindung der einzelnen Elemente miteinander zu.

Unter Bezugnahme auf Fig. 2 wird nun der erfindungsgemäße Herstellungsprozess der Vorrichtung beispielhaft erläutert. Zunächst wird ein Gehäusegrundelement 47, das bei A dargestellt ist, aus dem bereits oben beschriebenen Material, vorzugsweise mittels Fließpressverfahren, hergestellt. Das Gehäusegrundelement 47 besitzt die Form einer Hülse mit Seitenwänden 4, einem geschlossenen Ende 49 und einem offenen Ende 51. Das geschlossene Ende 49 wird durch die Grundplatte 9 gebildet.

Nach der Bearbeitung des Gehäusegrundelements 47 zum Ausbilden von Anschlussbohrungen 15 für Eingangsanschluss 11 und Ausgangsanschluss 13 erfolgt das Waschen aller Teile und die Montage der Einbauteile im Inneren des Gehäusegrundelements 47. Aus Gründen der Übersichtlichkeit wurden in Fig. 2 sowohl die Anschlussbohrungen 15 sowie Eingangsanschluss 11, Ausgangsanschluss 13 und sämtliche Einbauteile weggelassen. Es soll jedoch klar sein, dass beim gesamten Umformungsprozess (B bis E) im Innenraum 7 des Gehäuses 3 die Einbauteile bereits vormontiert sind und auch die Anschlüsse 11, 13 in den Anschlussbohrungen 15 vorhanden sind.

Die von B bis E dargestellten Umformungsschritte werden aufeinander folgend bei kaltem Zustand des Materials durchgeführt. Hierzu werden entsprechende symmetrische Formwerkzeuge 53 auf das offene Ende 49 des hülsenförmigen Gehäusegrundelements 47, in dem die Einbauteile montiert sind, aufgesetzt und aufgepresst, so dass sich sukzessive die Form eines patronenförmigen Gehäuses 3 entwickelt. Die Anzahl der Schritte, im vorliegenden Beispielsfall vier Umformungsschritte, kann frei gewählt werden, allerdings muss hierbei die Biegesteifigkeit des Materials berücksichtigt und auf den Erhalt der Materialstruktur der Seitenwände 4 geachtet werden.

Bei den hier dargestellten beispielhaften Umformungsprozessen entsteht gleichzeitig im Bereich der Schulter 5 des Gehäuses eine Stauchung, die zu einer Wandverdickung von ca. 70 % und gleichzeitig einer Festigkeitszunahme von ca. 10 % führt. Mit dem bei Schritt E dargestellten Formwerkzeug 53 wird schließlich die verbleibende Durchtrittsöffnung 43 im Bereich der Schulter 5 des Gehäuses 3 auf eine Größe geformt, die dem Kerndurchmesser des einzubringenden Gewindes entspricht. Außerdem erlaubt die Wandverdickung eine ausreichende Gewindelänge für den einzuschraubenden Berstscheibenhalter.

Abschließend wird die gesamte Vorrichtung auf den Kopf gestellt und es wird spanlos mittels üblicher Formtechniken ein Gewinde in die Durchtrittsöffnung 43 geformt, woraufhin der mit dem Gewinde versehene Berstscheibenhalter zusammen mit der Berstscheibe 45 eingeschraubt wird.

Dieses Herstellungsverfahren ist kostengünstiger als jede Schweißkonstruktion, und insbesondere werden bei der Montage die Einbauteile keiner thermischen Belastung ausgesetzt.

Somit wird auf besonders einfache Weise eine Vorrichtung zum Sammeln und Trocknen einer Kühlflüssigkeit in einer Klimaanlage hergestellt, die auch besonders gut geeignet ist für einen Einsatz von CO₂ als Kühlmittel und eine große Funktionssicherheit sowie Beständigkeit bietet.

## Patentansprüche

1. Verfahren zur Herstellung einer Vorrichtung zum Sammeln und Trocknen eines Kühlmittels in einer Klimaanlage mit folgenden Schritten:
- Ausbilden eines Gehäusegrundelements (47) aus Metall in Form einer Hülse mit Seitenwänden (4), einem geschlossenen Ende (49) und einem offenen Ende (51) und Ausbilden eines Eingangsanschlusses (11) zum Zuführen des Kühlmittels und eines Ausgangsanschlusses (13) zur Abgabe des Kühlmittels im Gehäusegrundelement (47);
- Befestigen einer Mehrzahl von Einbauteilen (17, 27, 31, 39) im Inneren des Gehäusegrundelements (47),
- spanloses Umformen der Seitenwände (4) des hülsenförmigen Gehäusegrundelements (47) am offenen Ende (51) zu einer Schulter (5) zum Ausbilden eines einstückigen Gehäuses (3) mit einer Durchtrittsöffnung (43) für eine Sicherheitsarmatur (45) gegen Überdruck, und
- Ausbilden eines Innengewindes in der Schulter (5) des Gehäuses (5) im Bereich der Durchtrittsöffnung (43),
**dadurch gekennzeichnet, dass**
- das spanlose Umformen der Seitenwände (4) des hülsenförmigen Gehäusegrundelements (47) am offenen Ende (51) zu einer Schulter (5) in wenigstens drei Schritten mit jeweils verschiedenen Formwerkzeugen ausgeführt wird, und
- das Ausbilden des Innengewindes in der Schulter (5) des Gehäuses (3) im Bereich der Durchtrittsöffnung (43) durch spanloses Umformen erfolgt.

2. Verfahren zur Herstellung einer Vorrichtung zum Sammeln und Trocknen eines Kühlmittels in einer Klimaanlage nach Anspruch 1, **dadurch gekennzeichnet, dass** das spanlose Umformen der Seitenwände (4) des hülsenförmigen Gehäusegrundelements (47) am offenen Ende (51) zu einer Schulter (5) in vier Schritten mit jeweils verschiedenen Formwerkzeugen (53) erfolgt.

3. Verfahren zur Herstellung einer Vorrichtung zum Sammeln und Trocknen eines Kühlmittels in einer Klimaanlage nach Anspruch 1 oder 2, **gekennzeichnet durch** Einschrauben der Sicherheitsarmatur (45) in die Durchtrittsöffnung (43).

4. Verfahren zur Herstellung einer Vorrichtung zum Sammeln und Trocknen eines Kühlmittels in einer Klimaanlage nach einem der vorangehenden Ansprüche, wobei beim spanlosen Umformen der Seitenwände (4) des hülsenförmigen Gehäusegrundelements (47) am offenen Ende (51) zu einer Schulter (5) in wenigstens drei Schritten die verschiedenen Formwerkzeuge auf das offene Ende (49) des hülsenförmigen Gehäusegrundelements (47) aufgesetzt und aufgepresst werden, so dass sich sukzessive die Form eines patronenförmigen Gehäuses (3) entwickelt.

5. Verfahren zur Herstellung einer Vorrichtung zum Sammeln und Trocknen eines Kühlmittels in einer Klimaanlage nach einem der vorangehenden Ansprüche, wobei beim spanlosen Umformen des Innengewindes in der Schulter (5) des Gehäuses (3) im Bereich der Durchtrittsöffnung (43) die Vorrichtung auf den Kopf gestellt ist, so dass die Durchtrittsöffnung nach unten gerichtet ist.

6. Verfahren zur Herstellung einer Vorrichtung zum Sammeln und Trocknen eines Kühlmittels in einer Klimaanlage nach einem der vorangehenden Ansprüche, wobei durch das spanlose Umformen der Seitenwände (4) des hülsenförmigen Gehäusegrundelements (47) am offenen Ende (51) in mindestens drei Schritten eine Schulter (5) mit gleichmäßiger Stauchung ausgebildet wird, die ca. 70 % dicker ist als die Seitenwände (4).

7. Verfahren zur Herstellung einer Vorrichtung zum Sammeln und Trocknen eines Kühlmittels in einer Klimaanlage nach einem der vorangehenden Ansprüche, wobei das Gehäusegrundelement (47) ein im Fließpressverfahren hergestelltes Aluminiumteil mit einer Seitenwanddicke von ca. 4,9 0.2 mm ist.

## Claims

1. Method for manufacturing a device for collecting and drying a coolant in an air conditioner having the following steps:
- forming a housing base element (47) from metal in the form of a sleeve having side walls (4), a closed end (49) and an open end (51), and forming an inlet connection (11) for delivery of the coolant and an outlet connection (13) for discharge of the coolant in the housing base element (47) ;
- fixing a plurality of fittings (17, 27, 31, 39) inside the housing base element (47),
- shaping the side walls (4) of the sleeve-like housing base element (47) at the open end (51) into a shoulder (5) without cutting, to form a one-piece housing (3) having a through-opening (43) for a safety fitting (45) to protect against excess pressure, and
- forming an internal thread in the shoulder (5) of the housing (5) in the region of the through-opening (43),
**characterised in that**
- shaping the side walls (4) of the sleeve-like housing base element (47) at the open end (51) into a shoulder (5) without cutting is carried out in at least three steps with different shaping tools in each case, and
- forming the internal thread in the shoulder (5) of the housing (3) in the region of the through-opening (43) takes place by shaping without cutting.

2. Method for manufacturing a device for collecting and drying a coolant in an air conditioner according to claim 1, **characterised in that** shaping the side walls (4) of the sleeve-like housing base element (47) at the open end (51) into a shoulder (5) without cutting is carried out in four steps with different shaping tools (53) in each case.

3. Method for manufacturing a device for collecting and drying a coolant in an air conditioner according to claim 1 or 2, **characterised by** screwing the safety fitting (45) into the through-opening (43).

4. Method for manufacturing a device for collecting and drying a coolant in an air conditioner according to any of the preceding claims, wherein, when shaping the side walls (4) of the sleeve-like housing base element (47) at the open end (51) into a shoulder (5) without cutting in at least three steps, the different shaping tools are placed and pressed onto the open end (49) of the sleeve-like housing base element (47), so that the shape of a cartridge-like housing (3) develops successively.

5. Method for manufacturing a device for collecting and drying a coolant in an air conditioner according to any of the preceding claims, wherein, when shaping the internal thread in the shoulder (5) of the housing (3) in the region of the through-opening (43) without cutting, the device is turned upside down so that the through-opening is directed downwards.

6. Method for manufacturing a device for collecting and drying a coolant in an air conditioner according to any of the preceding claims, wherein shaping the side walls (4) of the sleeve-like housing base element (47) at the open end (51) without cutting in at least three steps forms a shoulder (5) with uniform upset deformation which is about 70% thicker than the side walls (4).

7. Method for manufacturing a device for collecting and drying a coolant in an air conditioner according to any of the preceding claims, wherein the housing base element (47) is an aluminium part made by extrusion with a side wall thickness of approximately 4.9 ± 0.2 mm.

## Revendications

1. Procédé de fabrication d'un dispositif destiné à collecter et à déshydrater un agent réfrigérant dans une installation de climatisation, comprenant les étapes suivantes :
- réalisation d'un élément de base de carter (47) en métal en forme d'un manchon avec des parois latérales (4), une extrémité fermée (49) et une extrémité ouverte (51), et réalisation d'un raccord d'entrée (11) pour l'arrivée de l'agent réfrigérant et d'un raccord de sortie (13) pour la distribution de l'agent réfrigérant dans l'élément de base de carter (47) ;
- fixation d'une pluralité de pièces de montage (17, 27, 31, 39) dans l'intérieur de l'élément de base de carter (47) ;
- formage sans enlèvement de copeaux des parois latérales (4) de l'élément de base de carter (47) en forme de manchon sur l'extrémité ouverte (51) en un épaulement (5), pour réaliser un carter monobloc (3) avec une ouverture de passage (43) pour un robinet de sûreté (45) contre la surpression, et
- réalisation d'un taraudage dans l'épaulement (5) du carter (5) dans la zone de l'ouverture de passage (43),
**caractérisé en ce que**
- le formage sans enlèvement de copeaux des parois latérales (4) de l'élément de base de carter (47) en forme de manchon sur l'extrémité ouverte (51) en un épaulement (5) est réalisé en au moins trois étapes avec des outils de formage respectivement différents et,
- la réalisation du taraudage dans l'épaulement (5) du carter (3) s'effectue dans la zone de l'ouverture de passage (43) par formage sans enlèvement de copeaux.

2. Procédé de fabrication d'un dispositif destiné à collecter et à déshydrater un agent réfrigérant dans une installation de climatisation suivant la revendication 1, **caractérisé en ce que** le formage sans enlèvement de copeaux des parois latérales (4) de l'élément de base de carter (47) en forme de manchon sur l'extrémité ouverte (51) en un épaulement (5) s'effectue en quatre étapes avec des outils de formage (53) respectivement différents.

3. Procédé de fabrication d'un dispositif destiné à collecter et à déshydrater un agent réfrigérant dans une installation de climatisation suivant l'une des revendications 1 et 2, **caractérisé par** le vissage du robinet de sûreté (45) dans l'ouverture de passage (43).

4. Procédé de fabrication d'un dispositif destiné à collecter et à déshydrater un agent réfrigérant dans une installation de climatisation suivant l'une des revendications précédentes, dans lequel, lors du formage sans enlèvement de copeaux des parois latérales (4) de l'élément de base de carter (47) sur l'extrémité ouverte (51) en un épaulement (5) en au moins trois étapes, les différents outils de formage sont mis en place et emmanchés sur l'extrémité ouverte (49) de l'élément de base de carter (47) en forme de manchon, de sorte qu'il se développe successivement la forme d'un carter (3) en forme de cartouche.

5. Procédé de fabrication d'un dispositif destiné à collecter et à déshydrater un agent réfrigérant dans une installation de climatisation suivant l'une des revendications précédentes, dans lequel, lors du formage sans enlèvement de copeaux du taraudage dans l'épaulement (5) du carter (3) dans la zone de l'ouverture de passage (43), le dispositif est placé à l'envers, de sorte que l'ouverture de passage est dirigée vers le bas.

6. Procédé de fabrication d'un dispositif destiné à collecter et à déshydrater un agent réfrigérant dans une installation de climatisation suivant l'une des revendications précédentes, dans lequel, par le formage sans enlèvement de copeaux des parois latérales (4) de l'élément de base de carter (47) en forme de manchon sur l'extrémité ouverte (51) en au moins trois étapes, un épaulement (5) est réalisé avec un refoulement régulier, lequel épaulement est d'environ 70% plus épais que les parois latérales (4).

7. Procédé de fabrication d'un dispositif destiné à collecter et à déshydrater un agent réfrigérant dans une installation de climatisation suivant l'une des revendications précédentes, dans lequel l'élément de base de carter (47) est une pièce d'aluminium fabriquée dans un procédé d'extrusion avec une épaisseur de parois latérales d'environ 4,9 ± 0,2 mm.
